# EUROPÄISCHE PATENTSCHRIFT

(11) **EP 0 739 673 B1**
(45) Veröffentlichungstag und Bekanntmachung des Hinweises auf die Patenterteilung: **23.12.1998**
(21) Anmeldenummer: 96105303.0
(22) Anmeldetag: 03.04.1996
(51) Int. Cl.: B23B 51/04

(54) **Bohrkronenrohr**
Tube for core drill
Tube pour couronne

(30) Priorität: 27.04.1995 DE 19515435; 27.01.1996 DE 19602903
(43) Veröffentlichungstag der Anmeldung: 30.10.1996
(73) Patentinhaber: Hawera Probst GmbH + Co., 88212 Ravensburg (DE)
(72) Erfinder: Peetz, Wolfgang, 88273 Fronreute-Blitzenreute (DE); Meyen, Hans-Peter, Dr., 88284 Wolpertswende (DE)
(74) Vertreter: Patentanwälte Eisele, Otten & Roth

(56) Entgegenhaltungen:
- EP-A- 0 295 309
- EP-A- 0 480 263
- DE-A- 3 530 296
- PATENT ABSTRACTS OF JAPAN vol. 015, no. 138 (M-1100), 8.April 1991 & JP-A-03 019727 (AMADA CO LTD), 28.Januar 1991,

## Beschreibung

Die Erfindung betrifft ein Bohrkronenrohr nach dem Oberbegriff des Anspruchs 1 (siehe z.B. DE 42 42 910).

Rohre für Bohrkronen, insbesondere für Diamantbohrkronen werden im allgemeinen aus weichem Baustahl in Form gezogener Präzisionsrohre gefertigt. Diese Rohre werden in der Regel lackiert, in Einzelfällen auch chromatiert. Sie weisen einen gleichmäßig runden Querschnitt von der Bohrkrone bis hin zum Deckelbereich auf. Bei kleinen Bohrkronen, typischerweise bei Rohrdurchmessern, die kleiner als 40 mm sind, sind manchmal am schneidseitigen Ende Verdickungen mit eingefrästen Rillen angebracht. Diese Verdickungen sind notwendig, damit die Bohrsegmente mit ausreichender Festigkeit angebracht werden können. Die Rillen in den Verdickungen dienen zur Aufnahme des entstehenden Bohrmehls während des Bohrens.

Desweiteren sind Bohrkronen zum Trockenbohren bekannt geworden, die seitliche einander gegenüber liegende Bohrungen aufweisen, die dazu dienen, den nach dem Bohren innerhalb der Bohrkrone befindlichen Kern zu entfernen. Auch Längsschlitze bis hin zum Deckel werden manchmal vorgesehen. In diese Längsschlitze wird wiederum Bohrmehl beim Bohren aufgenommen. Außerdem dienen sie ebenso wie die genannten runden Löcher zum Entfernen des in der Bohrkrone befindlichen Bohrkerns. Diese Längsschlitze waren nur für die Abmessung sogenannter Dosensenker (Bohrtiefen maximal 70 mm) praktikabel. Naßbohrkronen hingegen können keine Durchbrüche aufweisen, da ansonsten ein Bypass im Fluß des Spülmittels vorhanden ist, das über den Deckel der Bohrkrone entlang der Innenseite, an den Bohrsegmenten vorbei zur Außenseite fließt.

Für die Verbesserung des Bohrmehltransports sind zudem Rohre bekannt geworden, an deren Außenumfang eine Wendel mit geringer Steigung angebracht ist, die zumeist eingedreht wird. Für derartige Wendeln muß die Materialstärke erhöht werden, um eine ausreichende Rohrsteifigkeit zu gewährleisten. Hieraus ergibt sich eine größere Schnittbreite, wofür folglich eine stärkere Antriebsleistung beim Bohren erforderlich ist.

Alle oben angeführten Ausführungsformen, die von der reinen Zylinderform des Bohrkronenrohres abweichen, haben eine Schwächung der axialen Steifigkeit des Bohrkronenrohres zur Folge. Dementsprechend viel Material muß bei der Fertigung derartiger Bohrkronenrohre verwendet werden. Die reine Zylinderform eines Bohrkronenrohres weist zwar gute axiale Führungseigenschaften auf, verursacht jedoch durch die große Fläche der mit den Bohrwänden in Berührung kommenden Seitenwänden eine enorme Reibung. Zum einen muß hierbei die entstehende Wärme durch die Bohrkrone verkraftet werden, zum anderen sind für den Antrieb der Bohrkrone entsprechend leistungsstarke Maschinen notwendig.

Mit der DE 42 42 910 wurde eine Bohrkrone bekannt, die zur Besserung der Steifigkeit in axialer Richtung Verstärkungsrippen in Form von Materialverstärkungen aufweist. Das Anbringen derartiger Matieralverstärkungen stellt jedoch einen deutlichen Mehraufwand in der Fertigung dar.

Aufgabe der Erfindung ist es daher, ein Rohr für eine Bohrkrone vorzuschlagen, bei der die Reibung während des Bohrens vermindert und zugleich die axiale Steifigkeit verbessert wird, wobei die Bohrkrone zugleich mit wenig Aufwand, insbesondere durch formgebende Verfahren herstellbar ist.

Diese Aufgabe wird ausgehend von einer Bohrkrone der einleitend genannten Art durch die kennzeichnenden Merkmale des Anspruchs 1 gelöst.

Durch die in den Unteransprüchen genannten Maßnahmen sind vorteilhafte Ausführungen und Weiterbildungen der Erfindung möglich.

Dementsprechend weist ein erfindungsgemäßes Bohrkronenrohr an wenigstens einer Mantelfläche eine Struktur auf, die das Rohr ohne zusätzliche Materialverstärkung in axialer Richtung versteift. Eine derartige Struktur weist in ihrem Verlauf eine große achsenparallele Komponente auf, um eben diese Versteifung in axialer Richtung zu bewirken. Durch die Strukturierung der Mantelfläche kommt keine geschlossene Zylindermantelfläche mehr in Berührung mit der Wandung des Bohrloches bzw. des Bohrkerns. Hierdurch wird zusätzlich zur verbesserten Steifigkeit des Bohrkronenrohres eine verminderte Reibung während des Bohrens erzielt.

Die erfindungsgemäßen Vorteile werden allein durch die Formgebung und nicht durch zusätzliche Materialverstärkungen erreicht. Die Wandstärke des Bohrkronenrohrs bleibt durch die Strukturen im wesentlichen unverändert. Derartige Strukturen können durch formgebende Verfahren mit verhältnismäßig wenig Aufwand beispielsweise aus Flachmaterial oder aus glatten Zylinderrohren gefertigt werden.

Vorzugsweise wird die Mantelflächenstruktur in Form von Einprägungen oder Ausdellungen in der Mantelfläche angebracht. Derartige Einprägungen (oder Ausdellungen) können über eine sogenannte Rollwalzprägung in das Rohrblech eingeprägt werden, bevor das Blech zum Bohrkronenrohr geformt und längsnahtgeschweißt wird. Denkbar wäre jedoch auch eine Prägung in kontinuierlich gezogene zylindrische Rohre.

Die Einprägungen können rillenförmig über die gesamte Länge des Rohres und/oder als in sich geschlossene Einprägungen vorgenommen werden. Rillenförmige Einprägungen können hierbei einen achsenparallelen geraden Verlauf oder aber einen geschwungenen bzw. eckigen Verlauf nehmen. Die in sich geschlossenen Einprägungen können kreisförmig oder elliptisch sowie polygonförmig ausgebildet sein.

Für eine axiale Versteifungswirkung ist es in jedem Fall förderlich, wenn die Richtungskomponente der Einprägung in axialer Richtung stärker betont ist als die Komponente parallel zum Rohrumfang. Daher empfiehlt es sich, bei rillenförmigen Einprägungen die Abweichungen vom achsenparallelen Verlauf möglichst klein zu halten.

Bei in sich geschlossenen Einprägungen sind kreisförmige oder elliptische Einprägungen, deren eine Halbachse wiederum nur wenig oder gar nicht von der achsenparallelen Richtung abweicht, von Vorteil. Dementsprechend sind von den eckigen Einprägungen rautenförmige Einprägungen vorzuziehen, deren eine Diagonale wiederum nur wenig oder gar nicht von der achsenparallelen Ausrichtung abweicht.

In einer besonderen Ausführungsform kann die Struktur der inneren und/oder äußeren Mantelfläche des Bohrkronenrohres dadurch erzielt werden, daß das gesamte Querschnittsprofil des Rohres von der Zylinderform abweichend ausgestaltet wird. Ein solches Profilrohr kann aus mehreren, beispielsweise vier bogenförmigen Segmenten zusammengesetzt werden. Denkbar sind jedoch auch polygonförmige Rohrquerschnitte, z. B. in Form von regelmäßigen Vielecken. Weiterhin sind auch Querschnitte in Betracht zu ziehen, bei denen die Rohrwandung wellenförmig um eine Kreislinie herum angeordnet ist.

Die genannten Querschnittsprofile können auf verschiedenen Wegen gewonnen werden. Sie können beispielsweise durch Zusammenfügen einzelner Rohrsegmente, durch Formung oder Knickung eines fertigen Rohres, z. B. kreisförmigen Querschnitts, oder aber direkt bei der Fertigung des Rohres, z. B. durch Strangpressen, erstellt werden.

Bei allen bislang vorgeschlagenen Bohrkronenrohrausbildungen wird die Wandsteifigkeit des Rohres erheblich verbessert. Hierdurch sind erheblich dünnere Wandstärken für ein Bohrkronenrohr verwendbar. Zusätzlich ist die Reibungsfläche an der Bohrwandung bzw. an der Außenwandung des Bohrkerns deutlich verkleinert. Hieraus resultiert eine wirkungsvolle Absenkung der Reibung. Dies hat zur Folge, daß eine wesentlich geringere Antriebsleistung notwendig ist, um mit einer erfindungsgemäßen Bohrkrone zu bohren.

Ein zusätzlicher Vorteil ergibt sich durch eine zur Drehrichtung gegensinnigen Verdrallung der Prägung bzw. des gesamten Profilrohres wie oben beschrieben. Der Drallwinkel eines solchen Rohres ist hierbei im Gegensatz zu einer bislang üblichen Wendel von Bohrkronen eher spitz. Eine typische Steigung liegt z. B. zwischen 5 cm und 20 cm für eine volle Umdrehung der Prägung bzw. des Querschnitts entlang der axialen Richtung mit Bohrkronen mit einem Umfang bis ca. 60 mm. Der Steigungs- oder Drallwinkel sollte dabei nicht größer als 45 Grad sein. Durch diese steilen Drallwinkel wird nach wie vor die erhöhte Steifigkeit des Rohres gewährleistet, wodurch die obengenannten geringeren Wandstärken weiterhin möglich sind.

Zusätzlich wird in dieser Ausführung eine gezielte Bohrmehlförderung in den durch die Verdrallung der Prägung oder Querschnittsformung entstandenen Kanälen bewirkt.

Ein weiterer Vorteil einer besonderen Ausführung einer Bohrkrone, die insbesondere ein Rohr der oben angeführten Art aufweisen kann, besteht darin, daß statt handelsüblichen, bogenförmigen und vergleichsweise langen Bohrsegmenten am Bohrende der Bohrkrone nunmehr kürzere und gerade Bohrsegmente verwendbar sind.

Die Segmente sind beispielsweise bei einem Profilrohr mit polygonförmigem bzw. bei wellenförmigem Querschnitt an den Maximal- bzw. Minimalausschlägen der sich ergebenden Umfangslinien angeordnet. Hieraus resultiert eine Schnittaufteilung zwischen verschiedenen Bohrsegmenten. Wird die Aufeinanderfolge zwischen Maximal- bzw. Minimalausschlägen geeignet kurz gewählt, so können problemlos solche gerade, kurze Bohrsegmente eingesetzt werden, die typischerweise nur 10 - 15 mm Länge gegenüber einer Länge von 20 mm - 30 mm bei bohrkronenüblicher Bauart aufweisen. Der maßgebliche Vorteil bei der Verwendung kurzer und gerader Bohrsegmente liegt darin, daß gleiche Segmente für Bohrkronenrohre verschiedener Durchmesser einsatzfähig sind. Durch die größere Stückzahl gleicher Bauelemente ergibt sich hierdurch ein erheblicher Kostenvorteil. Dieser Vorteil ergibt sich auch bei Bohrkronenrohren der bislang bekannten Art.

Zwei Ausführungsbeispiele der Erfindung sind in der Zeichnung dargestellt und werden anhand der nachfolgenden Beschreibung näher erläutert.

Im einzelnen zeigen
- Fig. 1: eine perspektivische Darstellung eines erfindungsgemäß geprägten Bohrkronenrohres,
- Fig. 2: eine Seitenansicht eines Rohres gemäß Fig. 1,
- Fig. 3: einen Querschnitt gemäß Linie III in Fig. 2,
- Fig. 4: eine Ausschnittvergrößerung aus Fig. 3,
- Fig. 5: eine Darstellung einer flachen Abwicklung des Rohres gem. Fig. 1,
- Fig. 6: eine perspektivische Darstellung eines Profilrohres für eine Bohrkrone,
- Fig. 7: eine Seitenansicht einer Ausführung gemäß Fig. 5 und
- Fig. 8: eine Stirnansicht eines Bohrkronenrohres gemäß den Fig. 6 und 7,
- Fig. 9: eine perspektivische Darstellung eines weiteren Ausführungsbeispiels,
- Fig. 10: eine Seitenansicht eines Bohrkronenrohres gemäß Fig. 9 und
- Fig. 11: eine Stirnansicht einer Ausführungsform gemäß den Fig. 9 und 10,
- Fig. 12 und 13: zwei perspektivische Darstellungen eines weiteren Ausführungsbeispiels und
- Fig. 14: eine Stirnansicht einer Ausführungsform gemäß den Fig. 12 und 11.

Das Bohrkronenrohr 1 gemäß den Fig. 1 und 2 weist eine innere 2 und eine äußere 3 Mantelfläche auf. Das Rohrmaterial ist so geprägt, daß rautenförmige Ausdellungen 4 über die gesamte äußere Mantelfläche 3 verteilt sind. Jede rautenförmige Ausdellung 4 ist von einer korrespondierenden rautenförmigen Vertiefung 5 umrahmt. Auf der inneren Mantelfläche 2 ergibt sich das komplementäre Bild, d.h. rautenförmigen Eindellungen 4', die von korrespondierende rautenförmige Erhebungen 5' umrahmt sind, so daß die Materialstärke im wesentlichen überall gleich bleibt.

Im Zusammenhang ergeben die rautenförmigen Vertiefungen 5 durchgehende sich kreuzende Kanäle, wie beispielhaft durch gestrichelte Linien 6, 7 dargestellt. Diese durchgehenden Kanäle 6, 7 verlaufen parallel zu den Seitenwänden der rautenförmigen Ausdellungen 4 wendelförmig mit einer großen Steigung um den Außenumfang des Bohrkronenrohres 1 herum. Vorliegend beträgt der Steigungswinkel α beispielsweise 45°. Die rautenförmigen Ausdellungen 4 sind mit ihrer einen Diagonalen parallel zur Achse 8 des Bohrkronenrohres 1 ausgerichtet. An der Bohrseite des Bohrkronenrohres 1 sind Bohrsegmente 20 angebracht, die kreissegmentartig geformt sind.

Insbesondere in den Fig. 3 und 4 ist die alternierende Abfolge von Erhebungen 9 und Vertiefungen 10 entlang dem Umfang des Bohrkronenrohres 1 veranschaulicht. Die innere Mantelfläche 2 ist entsprechend komplementär zur äußeren Mantelfläche 3 ausgebildet.

Zu den erfindungsgemäßen Vorteilen, der verbesserten Wandsteifigkeit sowie der verminderten Reibung durch die geringere Reibungsfläche mit der Bohrwand, die vorliegend durch die Oberfläche der Erhebungen 9 gebildet wird, kommt durch die wendelförmig umlaufenden Kanäle 6 bzw. 7 ein zusätzlicher Vorteil hinzu. Durch diese wendelförmigen Kanäle 6 bzw. 7 wird beim Drehen der Bohrkrone der Abtransport des Bohrmehls verbessert.

Die Darstellung der flachen Abwicklung 1' des Bohrkronenrohrs 1 zeigt, wie ein solches Rohr 1 aus Flachmaterial gefertigt werden kann. Durch Rollprägung kann beispielsweise eine Prägung in einem Blech vorgenommen werden, so daß dieses das Profil der Abwicklung 1' erhält. Das Bohrkronerohr wird sodann z.B. durch Aufwickeln und Verschweißen hergestellt.

Die Fig. 6 - 7 betreffen ein Ausführungsbeispiel, in dem der erfindungsgemäß von der Zylinderform abweichende Querschnitt durch rinnenförmige Rillen 11 von rundem Querschnitt realisiert wird. Der rundverlaufende Querschnitt 12 dieser Rillen 11 ist an der Stirnseite (s. Fig. 6 und 8) deutlich zu sehen. Auch hier wird deutlich, daß keine Materialverstärkungen vorgenommen sind. Das Bohrkronenrohr 1 oder Teile hiervon lassen sich durch Formung erzeugen.

In der vorliegenden Ausführung sind vier derartige Rillen 11 in das Bohrkronenrohr 1 eingeformt. Hierdurch ergeben sich zwischen den Rillen 11 vier runde Wandsegmente 13. Die Rillen 11 sind so in die Wandung des Bohrkronenrohres 1 eingeformt, daß sie einen leichten Drall aufweisen. Insbesondere in Fig. 7 ist erkennbar, daß der Steigungswinkel Winkel α hierbei sehr spitz gehalten ist. Durch diese Anordnung der Rillen 11 mit spitzem Steigungswinkel Winkel α wird die Versteifung der Rohrwandung in axialer Richtung verstärkt.

Die Rillen 11, die durch geeignete Formung erzeugt wurden, treten an der äußeren Mantelfläche 3 als Vertiefung auf. In der inneren Mantelfläche 2 hingegen stellen die Rillen 11 Erhebungen dar. Gebohrt wird bei einer Bohrkrone, die mit einem derartigen Bohrkronenrohr 1 versehen ist, zwischen einer inneren 14 und einer äußeren 15 kreisförmigen Hüllkurve, wie in der Stirnansicht von Fig. 8 deutlich wird. Die Wandsegmente 13 liegen hierbei nur an ihren äußersten Erhebungen 16 an der Bohrwand an. Ebenso wird der Bohrkern im inneren eines solchen Bohrkronenrohres 1 nur durch die Rillen 11 berührt. Hierdurch ergibt sich eine deutlich herabgesenkte Reibung wie bereits mehrfach erläutert.

Die Ausführungsform gemäß den Fig. 9 - 11 ist ähnlich aufgebaut, wie die vorbeschriebene Ausführung. An Stelle der Rillen 11 treten hier jedoch flach ausgebildete, durch Knickung erzeugte Verbindungskanten 17, an denen vier kreissegmentartige Wandsegmente 13 aneinander gefügt sind. Der Verlauf des Umfangs eines so ausgebildeten Bohrkronenrohres weist vier Stellen maximalen Durchmessers im Bereich der Mitte der Wandsegmente 13 sowie vier Positionen minimalen Durchmessers im Bereich der Verbindungskanten 17 auf. Die beschriebene Ausführungsform des Bohrkronenrohres 1 kann auch aus einer anderen Anzahl von Wandsegmenten 13 bestehen. Denkbar wären sowohl drei Wandsegmente als auch fünf oder eine noch größere Anzahl.

Wie im vorbeschriebenen Ausführungsbeispiel die Rillen 11 weisen die Kanten 17 im vorliegenden Beispiel einen leichten Drall in entgegengesetzter Richtung zur Drehrichtung der Bohrkrone auf. Der Steigungswinkel Winkel α ist wiederum sehr spitz gehalten. Somit ergibt sich wiederum eine erhöhte Wandsteifigkeit des Bohrkronenrohres 1, wie in den vorangegangenen Ausführungsbeispielen.

Wie insbesondere in Fig. 11 ersichtlich und bereits erwähnt, bilden die Mittelbereiche der Wandsegmente 13 die Bereiche, die den größten Abstand von der Drehachse des Bohrkronenrohres aufweisen und somit beim Bohren an der Bohrwandung reiben. Diese äußersten Erhebungen bewegen sich beim Bohren entlang einer äußeren Hüllkurve 15, die in Fig. 10 aufgrund des vorhandenen Dralls innerhalb des Bohrkronenrohres 1 als Außenkontur sichtbar ist. Die innere Hüllkurve 14 wird von den Kanten 17 beim Bohren abgefahren. Im Bereich der Kanten 17 bilden sich zwischen der äußeren Mantelfläche 3 und der Wandung des Bohrloches Kanäle, durch die das Bohrmehl abgeführt werden kann.

In der Darstellung gemäß den Figuren 12 bis 14 ist ein Ausführungsbeispiel eines erfindungsgemäßen Bohrkronenrohres 1 gezeigt, bei dem die äußere 3 sowie die innere 2 Mantelfläche durch eine entsprechende Formung der Rohrwand wellenförmig entlang dem Umfang eines Kreiszylinders verläuft. Kurze Bohrsegmente 21 sind an Stellen maximalen 22 bzw. minimalen Abstands 23 von der Mittelachse des Bohrkronenrohres 1 angebracht. Im Gegensatz zu den gekrümmten Bohrsegmenten 20 der vorgenannten Ausführungsbeispiele sind die kurze Bohrsegmente 21 nun nicht mehr gekrümmt, sondern gerade. Die Perioden der Wellenstruktur sind so kurz ausgebildet, daß eine genügend große Anzahl der kurzen und geraden Bohrsegmente 21 jeweils an einem Minimal-Abstand 23 bzw. Maximal-Abstand 22 angebracht werden kann, um ein ausreichendes Bohrergebnis zu erzielen.

Durch die wellenförmige Ausbildung des Bohrkronenrohres 1 ergibt sich wie bei allen bisherigen Ausführungsformen eine axiale Versteifung. Ebenso wird die Reibung des Bohrkronenrohres 1 in dem Bohrloch vermindert, da dieses nur noch an den Stellen mit minimalen 23 bzw. maximalen 22 Abstand zur Achse des Bohrkronenrohres an der Wandung des Bohrloches bzw. des Bohrkerns anliegen können.

Alle vorbeschriebenen Ausführungsbeispiele zeichnen sich trotz ihrer unterschiedlichen Ausbildung erfindungsgemäß dadurch aus, daß eine versteifende Struktur in wenigstens eine der Mantelflächen des Bohrkronenrohres 1 eingeformt wird. Diese versteifenden Strukturen können entweder vollkommen in axialer Richtung ausgerichtet sein oder so aus der axialen Richtung ausgelenkt werden, daß die versteifende Wirkung in axialer Richtung erhalten bleibt.

Durch diese Abweichungen von der axialen Ausrichtung der eingeformten Strukturen ist es möglich, beispielsweise einen leichten Drall mit spitzem Steigungswinkel Winkel α bei verschiedenen Formgebungen mit in das Bohrkronenrohr einzuarbeiten, um den zusätzlichen Vorteil des erleichterten Bohrmehltransportes zu erreichen. Wichtig ist dabei jedoch, daß die erhöhte Versteifung und die damit verbundene Einsparung an Material sowie die verringerte Wandreibung, wodurch geringere Antriebsleistungen beim Bohren notwendig werden, erhalten bleiben.

## Patentansprüche

1. Bohrkronenrohr (1) mit einer inneren (2) und einer äußeren (3) Mantelfläche, wobei wenigstens eine Mantelfläche (2, 3) eine Struktur (4, 5, 6, 7, 9, 10, 11, 16, 17) aufweist, dadurch gekennzeichnet, daß die Struktur das Rohr ohne Materialverstärkung wenigstens in axialer Richtung versteift, daß die Struktur in Form von eingeprägten Erhebungen (9) bzw. Vertiefungen (10) in der Mantelfläche (2, 3) vorliegen, und daß sich die eingeprägten Erhebungen bzw. Vertiefungen über die gesamte Länge des Rohres erstrecken.

2. Bohrkronenrohr nach einem der vorhergehenden Ansprüche dadurch gekennzeichnet, daß die eingeprägten Erhebungen (9) bzw. Vertiefungen (10) in sich geschlossen sind.

3. Bohrkronenrohr nach einem der vorhergehenden Ansprüche dadurch gekennzeichnet, daß die Struktur das komplette Querschnittsprofil des Rohres umfaßt.

4. Bohrkronenrohr nach einem der vorhergehenden Ansprüche dadurch gekennzeichnet, daß das Querschnittsprofil aus bogenförmigen Wandsegmenten (13) zusammengesetzt ist.

5. Bohrkronenrohr nach einem der vorhergehenden Ansprüche dadurch gekennzeichnet, daß der Querschnitt des Rohres (1) polygonförmig ist.

6. Bohrkronenrohr nach einem der vorhergehenden Ansprüche dadurch gekennzeichnet, daß der Querschnitt des Rohres (1) einen wellenförmigen Verlauf entlang eines kreisförmigen Umfangs aufweist.

7. Bohrkronenrohr nach einem der vorhergehenden Ansprüche dadurch gekennzeichnet, daß die Struktur sowohl durch den gesamten Rohrquerschnitt gebildet wird und zusätzliche Vertiefungen bzw. Erhebungen in wenigstens eine der Mantelflächen eingeprägt sind.

8. Bohrkronenrohr nach einem der vorhergehenden Ansprüche dadurch gekennzeichnet, daß die Struktur einen Drall mit spitzem Drallwinkel (11, 8) aufweist.

9. Bohrkronenrohr nach einem der vorhergehenden Ansprüche dadurch gekennzeichnet, daß das Bohrkronenrohr eine reibungsmindernde Beschichtung aufweist.

10. Bohrkronenrohr nach einem der vorhergehenden Ansprüche dadurch gekennzeichnet, daß kurze Bohrsegmente vorhanden sind.

11. Bohrkronenrohr nach Anspruch 12 dadurch gekennzeichnet, daß die Bohrsegmentlänge zwischen 10 mm und 15 mm liegt.

12. Bohrkronenrohr nach Anspruch 12 oder 13 dadurch gekennzeichnet, daß die Bohrsegmente (21) nicht gekrümmt sind.

## Claims

1. Drill hit stem (1) with an inner (2) and an outer (3) shell surface, wherein at least one shell surface (2, 3) has a structure (4, 5, 6, 7, 9, 10, 11, 16, 17), characterised in that the structure reinforces the stem at least in axial direction without any material reinforcement, that the structure is present in the form of impressed raised portions (9) or depressions (10) in the shell surface (2, 3), and that the impressed raised portions or depressions extend over the entire length of the stem.

2. Drill bit stem according to one of the preceding claims, characterised in that the impressed raised portions (9) or depressions (10) are fully enclosed.

3. Drill bit stem according to one of the preceding claims, characterised in that the structure covers the complete cross-sectional profile of the stem.

4. Drill bit stem according to one of the preceding claims, characterised in that the cross-sectional profile is composed of arc-shaped wall segments (13).

5. Drill bit stem according to one of the preceding claims, characterised in that the cross-section of the stem (1) is polygonal.

6. Drill bit stem according to one of the preceding claims, characterised in that the cross-section of the stem (1) has a wave-shaped course along a circular periphery.

7. Drill bit stem according to one of the preceding claims, characterised in that the structure is formed by the entire stem cross-section and also additional depressions or raised portions are impressed into at least one of the shell surfaces.

8. Drill bit stem according to one of the preceding claims, characterised in that the structure has a twist with an acute angle of twist (11, 8).

9. Drill bit stem according to one of the preceding claims, characterised in that the drill bit stem has a friction-reducing coating.

10. Drill bit stem according to one of the preceding claims, characterised in that short drill segments are provided.

11. Drill bit stem according to Claim 12, characterised in that the drill segment length lies between 10 mm and 15 mm.

12. Drill bit stem according to Claim 12 or 13, characterised in that the drill segments (21) are not curved.

## Revendications

1. Tube de couronne de forage (1) ayant une surface latérale intérieure (2) et une surface latérale extérieure (3), dans lequel au moins une surface latérale (2, 3) comporte une structure (4, 5, 6, 7, 9, 10, 11, 16, 17) particulière, caractérisé en ce que la structure rigidifie le tube au moins en direction axiale sans renfort de matière, en ce que la structure est présente sous forme de bosses (9) estampées, respectivement de creux (10), dans la surface latérale (2, 3) et en ce que les bosses estampées, respectivement les creux, s'étendent sur touffe la longueur du tube.

2. Tube de couronne de forage selon la revendication précédente, caractérisé en ce que les bosses (9) estampées, respectivement les creux (10), sont isolés les uns des autres.

3. Tube de couronne de [orage selon l'une des revendications précédentes, caractérisé en ce que la structure comprend le profil de section complet du tube.

4. Tube de couronne de [orage selon l'une des revendications précédentes, caractérisé en ce que le profil de section est composé de segments de paroi (13) en forme d'arcs.

5. Tube de couronne de [orage selon l'une des revendications précédentes, caractérisé en ce que la section du tube (1) est polygonale.

6. Tube de couronne de forage selon l'une des revendications précédentes, caractérisé en ce que la section du tube (1) présente une allure ondulée le long d'une circonférence en forme de cercle.

7. Tube de couronne de forage selon l'une des revendications précédentes, caractérisé en ce que la structure est formée par toute la section du tube et en ce que des creux, respectivement des bosses, supplémentaires sont estampés dans au moins l'une des surfaces latérales.

8. Tube de couronne de forage selon l'une des revendications précédentes, caractérisé en ce que la structure présente une torsion ayant un angle d'hélice aigu (11, 8).

9. Tube de couronne de forage selon l'une des revendications précédentes, caractérisé en ce que le tube de couronne de forage comporte un revêtement réduisant les frottements.

10. Tube de couronne de [orage selon l'une des revendications précédentes, caractérisé en ce que des segments de forage courts sont prévus.

11. Tube de couronne de forage selon la revendication 12, caractérisé en ce que la longueur des segments de forage est comprise entre 10 mm et 15 mm.

12. Tube de couronne de forage selon la revendication 12 ou 13, caractérisé en ce que les segments de forage (21) ne sont pas courbes.
